# EUROPÄISCHE PATENTANMELDUNG

(11) **EP 0 569 850 A2**
(43) Veröffentlichungstag der Anmeldung: **18.11.1993**
(21) Anmeldenummer: 93107334.0
(22) Anmeldetag: 06.05.1993
(51) Int. Cl.: C11D 7/50, C11D 7/60, C23G 5/028

(54) **Reinigungslösung auf Basis von Isopropanol mit erhöhtem Flammpunkt**

(30) Priorität: 14.05.1992 DE 4215836
(71) Anmelder: HOECHST AKTIENGESELLSCHAFT, D-65926 Frankfurt am Main (DE)
(72) Erfinder: Becker, Wilfried, Dr., W-8265 Neuötting (DE)

(57) **Zusammenfassung**

Ternäre Mischungen von Isopropanol, Wasser und Perfluor-4-methyl-2-penten eignen sich aufgrund ihres hohen Flammpunktes gut als Reinigungslösungen.

## Beschreibung

Aus der EP-A 454 490 sind ternäre Mischungen aus Isopropanol, Wasser und einem Perfluorkohlenstoff mit einem Siedepunkt von 30 bis 70 °C bekannt, die als Reinigungslösungen dienen. Bevorzugt ist eine Mischung aus 84,5 % Isopropanol, 12,5 % Wasser und 3 % n-Perfluorhexan, jeweils bezogen auf das Gewicht.

Es wurde nun gefunden, daß Perfluor-4-methyl-2-penten eine besonders starke Flammpunkterhöhung in solchen Reinigungslösungen bewirkt.

Perfluor-4-methyl-2-penten wird vorteilhaft in Form des technischen Produktes (Kp 45 bis 48 °C) mit einem Anteil von über 90 % an trans-Verbindung eingesetzt, wie es bei der Gewinnung von Hexafluorpropylen anfällt. Perfluor-4-methyl-2-penten stellt das Dimere des Hexafluorpropylens dar.

Die Erfindung betrifft somit die Verwendung von Perfluor-4-methyl-2-penten als Bestandteil einer ternären Mischung von Isopropanol und Wasser. Insbesondere betrifft die Erfindung ternäre Mischungen aus überwiegend Isopropanol und einer untergeordneten Menge an Wasser, wobei diese Mischung mit Perfluor-4-methyl-2-penten gesättigt ist.

Eine besondere Ausgestaltung der Erfindung ist eine ternäre Mischung aus 82,5 % Isopropanol, 12,2 % Wasser und 5,3 % Perfluor-4-methyl-2-penten, wobei sich die Prozentangaben auf das Gewicht beziehen.

Diese Mischung zeigt nach DIN 51 758 einen Flammpunkt von über 50 °C, während die bekannte Mischung aus 84,5 % Isopropanol, 12,5 % Wasser und 3 % n-Perfluorhexan nach dieser Methode einen Flammpunkt von 39 °C zeigt.

## Patentansprüche

1. Verwendung von Perfluor-4-methyl-2-penten als Bestandteil einer ternären Mischung von Isopropanol und Wasser.

2. Ternäre Mischungen aus überwiegend Isopropanol und einer untergeordneten Menge an Wasser, wobei diese Mischung mit Perfluor-4-methyl-2-penten gesättigt ist.

3. Ternäre Mischung aus 82,5 Gew.-% Isopropanol, 12,2 Gew.-% Wasser und 5,3 Gew.-% Perfluor-4-methyl-2-penten.
